# FASCICULE DE BREVET EUROPEEN

(11) **EP 1 555 585 B1**
(45) Date de publication et mention de la délivrance du brevet: **15.08.2007**
(21) Numéro de dépôt: 04405031.8
(22) Date de dépôt: 16.01.2004
(51) Int. Cl.: G04B 19/24

(54) **Mécanisme de quantième**
Kalendermechanismus
Calendar mechanism

(43) Date de publication de la demande: 20.07.2005
(73) Titulaire: Schlup, Walter, CH-2300 La Chaux-de-Fonds (CH)
(72) Inventeur: Schlup, Walter, CH-2300 La Chaux-de-Fonds (CH)
(74) Mandataire: GLN

(56) Documents cités:
- CH-A- 688 671
- CH-D- 59 773
- US-A- 1 599 171
- US-A1- 2002 080 687

## Description

La présente invention se rapporte aux mécanismes de quantième. Elle concerne plus particulièrement un mécanisme du type à grand guichet, grâce auquel la lecture de la date est facilitée.

Un tel mécanisme est décrit dans le document WO 98/50829. Il comporte un mobile de commande annulaire effectuant un tour par mois et muni de première et deuxième dentures, lesquelles entraînent deux mobiles d'affichage portant respectivement les chiffres des unités et des dizaines. Le mobile de commande est disposé concentriquement aux aiguilles. Les mobiles d'affichage sont disposés côte à côte, à l'intérieur de l'anneau que forme le mobile de commande, et décentrés par rapport à ce dernier. Le mobile de commande peut être réalisé en modifiant un disque de quantième classique. Il est, de la sorte, possible de munir un calibre existant d'un affichage à grand guichet, avec un minimum de modifications. Une telle solution implique une date à midi ou à 6 heures, dans la partie médiane du cadran, avec des dimensions du guichet relativement modestes.

Le document WO 99/13383 concerne un mécanisme comportant également un mobile de commande effectuant un tour par mois. Ce mobile assure, en outre, l'affichage des unités. Il entraîne un mobile d'affichage des dizaines superposé au disque des unités et muni de découpes au travers desquelles apparaissent les chiffres des unités. Les mobiles de commande et d'affichage des dizaines sont décentrés l'un par rapport à l'autre. Cette solution est encore plus simple que la précédente. Ici aussi, l'affichage doit se faire à 6 heures ou à midi, et la dimension maximale des chiffres affichés reste modeste.

Une autre solution est décrite dans le document EP 0 529 191, faisant appel à des mobiles d'affichage des unités et des dizaines qui peuvent être concentriques. Ceux-ci sont entraînés par un mobile de commande, décentré par rapport au centre du mouvement et des mobiles d'affichage, qui effectue un tour par mois. Les deux mobiles d'affichage sont munis de disques superposés dont le diamètre est sensiblement égal au rayon du mouvement.

Cette solution permet d'avoir un affichage de très grande dimension, mais implique une construction spécifique. Ses organes constitutifs sont décalés par rapport au centre du mouvement.

Le document US 2002/0080687 décrit un mécanisme de quantième dans lequel le mobile de commande (qui effectue un tour par mois), le mobile d'affichage des unités et le mobile d'affichage des dizaines sont concentriques les uns aux autres, ainsi qu'au mouvement en lui-même. Dans ce mécanisme, l'indicateur des unités est commandé par un levier. Une telle solution est gourmande en énergie.

Par ailleurs, le document CH 688 671 se rapporte à un mécanisme de quantième Comprenant des mobiles d'affichage des dizaines et des unités qui sont concentriques l'un par rapport à l'autre, mais décalés par rapport au mouvement. Les mobiles d'affichage sont tous les deux entraînés par un train d'engrenage.

Le but de la présente invention est de pallier ces inconvénients. Selon l'invention, le mécanisme de quantième comporte :
- un mobile de commande disposé à la périphérie du mouvement, effectuant un tour par mois et muni de première et deuxième dentures,
- un premier mobile d'affichage muni d'une roue et d'un disque portant les chiffres des unités du quantième,
- un deuxième mobile d'affichage munie d'une roue et d'un disque portant les chiffres des dizaines du quantième,
lesdits mobiles étant concentriques les uns aux autres.

Il est caractérisé en ce qu'il comporte des premier et deuxième trains d'engrenages respectivement en prise avec les première et deuxième) dentures et avec les roues des premier et deuxième mobiles d'affichage, le premier train d'engrenages étant disposé à un premier niveau, supérieur, et le deuxième train d'engrenages à un deuxième niveau, inférieur, et en ce que lesdits disques sont superposés.

Ce mécanisme est avantageusement destiné à équiper une pièce d'horlogerie munie d'un affichage par aiguilles pivotant au centre du mouvement, les roues des mobiles d'affichage étant disposées au centre du mouvement.

Dans un premier mode de réalisation, le deuxième train d'engrenages est agencé de manière à ce que le deuxième mobile d'affichage, affichant les dizaines, effectue quatre pas par tour. Ce mobile d'affichage est muni d'un disque portant les indications « 0 » ou « rien », « 1 », « 2 » et « 3 ».

Dans un deuxième mode de réalisation, le deuxième train d'engrenages est agencé de manière à ce que le deuxième mobile d'affichage, affichant les dizaines, effectue cinq pas par tour. Ce mobile d'affichage est muni d'un disque portant les indications « 0 » ou « rien », « 1 », « 2 », « 3 » et « 31 ».

Les dentures du mobile d'entraînement sont avantageusement formées de goupilles.

D'autres avantages et caractéristiques de l'invention ressortiront de la description qui va suivre, faite en regard du dessin annexé, dans lequel:
- La figure 1 représente une montre munie d'un mécanisme selon l'invention ;
- Les figures 2a et 2b sont des vues de dessus d'un mécanisme selon l'invention, certaines parties étant arrachées sur la figure 2b pour voir le mécanisme disposé en dessous des moyens d'affichage ;
- Les figures 3a et 3b montrent, respectivement vu en coupe selon les lignes AA et BB, le mouvement de la figure 2 ; et
- Les figures 4 et 5 montrent, pour deux modes de réalisation, la structure des moyens de commande de l'affichage des dates.

La montre représentée sur la figure 1 comporte, de manière classique, une boîte 10, un cadran 12 muni d'un guichet 14, un affichage de la date 16 et des aiguilles des heures 18, des minutes 20 et des secondes 22. L'affichage de la date 16 ainsi que les aiguilles 18, 20 et 22 sont mus par un mouvement monté dans le logement que forme la boîte 10 et qui sera partiellement décrit en référence aux figures 2 et 3. Une couronne de mise à l'heure 24 permet de corriger les informations affichées.

Le mouvement, représenté en plan aux figures 2a et 2b, est montré en coupe respectivement selon les lignes AA et BB sur les figures 3a et 3b. Il comprend une structure de base 26, schématiquement illustrée et formée d'un bâti portant une source d'énergie, une base de temps, un rouage tournant en synchronisme avec la base de temps, et des mécanismes, de mise à l'heure commandé par la couronne 24, et de quantième entraînant l'affichage 16. Le rouage comporte des mobiles disposés au centre du mouvement et munis d'arbres 28, 30 et 32 destinés à porter respectivement les aiguilles18, 20 et 22. La structure de base 26 porte un module 34 de quantième qui sera décrit de manière plus détaillée ci-après.

Le mécanisme de quantième de la structure de base entraîne, de manière connue, un disque tenant lieu de mobile de commande 36 et faisant un tour en un mois. Il est muni de deux dentures 36a et 36b formées de goupilles disposées perpendiculairement au plan du disque.

Le module 34 comprend une plaque 38 montée sur le bâti de la structure de base 26 au moyen de vis non représentées et s'étendant sur l'essentiel de sa surface. La plaque 38 porte deux trains d'engrenages 40 (figure 3b) et 42 (figure 3a), respectivement en prise avec les dentures 36a et 36b. La plaque 38 est munie, dans sa partie centrale, d'un canon 38a concentrique aux arbres 28, 30 et 32 et les entourant.

Deux mobiles d'affichage 44 et 46 sont montés pivotant sur le canon 38a. Le mobile 44 comporte un disque 44a, qui porte les chiffres des unités du quantième, et un pignon 44b en prise avec le train d'engrenages 40 et sur lequel est fixé le disque 44a. Le mobile 46 est monté pivotant sur le mobile 44.

Il comprend un disque 46a, portant les chiffres des dizaines, et un pignon 46b en prise avec le train d'engrenages 42, et sur lequel est fixé le disque 46a.

Le train d'engrenages 40 comporte :
- une roue 40a, comprenant une planche 40b munie de quatre découpes en prise avec la denture 36a et un pignon 40c, et
- un renvoi 40d transmettant le mouvement du pignon 40c vers le pignon 44b du mobile 44.

Les nombres de dents des pignons 44b et 40c sont choisis de manière à ce que, pour un quart de tour du pignon 40c, le pignon 44b fasse un dixième de tour. De la sorte, à chaque pas du mobile de commande 36, et dans la mesure où la denture 36a comporte une goupille, la roue 40a fait un quart de tour et le pignon 44b un dixième de tour, ce qui correspond au passage d'un chiffre des unités au suivant.

Le train d'engrenages 42 comporte :
- une roue 42a, comprenant une planche 42b munie de trois découpes en prise avec la denture 36b et un pignon 42c, et
- un renvoi 42d transmettant le mouvement du pignon 42c vers le pignon 46b du mobile 46.

Les nombres de dents des pignons 46b et 42c sont choisis de manière à ce que, pour un tiers de tour du pignon 42c, le pignon 44b fasse un quart de tour. De la sorte, à chaque pas du mobile de commande 36, et dans la mesure où la denture 36b comporte une goupille, la roue 42a fait un tiers de tour et le pignon 46b un quart de tour, ce qui correspond au passage d'un chiffre des dizaines au suivant.

Comme on peut le voir plus particulièrement sur les figures 3a et 3b, les roues 40a et 42a et les renvois 40d et 42d sont respectivement montés pivotants sur la plaque 38 au moyen de tenons 48, 50, 52 et 54.

Les goupilles de la denture 36a sont disposées en cercle sur le disque annulaire que forme le mobile 36. Elles sont plus longues que les goupilles de la denture 36b, également disposées en cercle sur le mobile 36, le diamètre de ce deuxième cercle étant plus petit que celui du premier. La roue 40a se trouve à un premier niveau, supérieur, choisi de manière à ce que sa planche 40b soit en prise avec la denture 36a, mais n'entre pas en contact avec la denture 36b. La roue 42a se trouve à un deuxième niveau, inférieur, les découpes que comporte sa planche 42b étant en prise avec la denture 36b.

Comme expliqué plus haut, le mobile de commande 36 entraîne les disques 44a et 46b par l'intermédiaire des trains d'engrenages 40 et 42. Il est bien entendu que les disques doivent être entraînés selon une séquence telle que les dizaines changent à chaque passage du 9 au 0 des unités et que l'affichage passe de 31 à 1 à la fin de chaque mois.

La figure 4 montre plus précisément comment est défini cette séquence. En 4a est représenté le disque des dizaines 46a et en 4b le disque des unités 44a. La partie 4c a une forme de tableau avec, en première ligne la date affichée à laquelle est associée une position du mobile de commande 36, en deuxième ligne les dizaines affichées, en troisième ligne la structure de la dentures 36b, en quatrième ligne les unités affichées et en cinquième ligne la structure de la denture 36a.

Le disque des dizaines 46a, tel que représenté en 4a, comporte une portion centrale et quatre bras, chacun d'eux portant un chiffre, soit la séquence 0, 1, 2 et 3. Pour que l'affichage des dates soit correct, le disque 46a doit sauter lors du passage du 9 au 10, du 19 au 20, du 29 au 30 et du 31 au 1 er, sous l'action des dents de la denture 36b représentées sur la troisième ligne du tableau 4c. A cet effet, la denture 36b comporte quatre goupilles agencées de manière à assurer l'entraînement du disque 46a lors de chaque changement de dizaine.

Le disque des unités 44a représenté en 4b doit sauter tous les jours sauf lors du passage du 31 au 1er. C'est pourquoi, comme on peut le voir sur la 5ème ligne du tableau 4c, la denture comporte trente goupilles et un espace entre les goupilles assurant respectivement le passage du 30 au 31 et du 1er au 2.

En d'autres termes, à cause de cet espace, le disque des unités 44a ne saute pas lors du passage du 31 au 1 er.

La figure 5 représente, selon une même structure que celle de la figure 4, une variante d'affichage dans laquelle le disque des dizaines 46a comporte cinq indications, soit 0, 1, 2, 3 et 31. Selon cette variante, la denture 36b comporte cinq goupilles assurant respectivement le saut du disque 46a lors du passage du 9 au 10, du 19 au 20, du 29 au 30, du 30 au 31 et du 31 au 1er. Quant au disque des unités 44a, il peut être entraîné lors du passage du 30 au 31. Il peut aussi l'être lors du passage du 31 au premier, comme représenté sur cette figure.

On relèvera que les pignons 44b et 46b sont avantageusement positionnés au moyen de sautoirs coopérant avec leur denture. Ces derniers ne sont toutefois pas représentés, pour éviter de surcharger le dessin.

Dans le mode de réalisation décrit, le mobile de commande 36 et les mobiles d'affichage 40 et 42 sont concentriques entre eux et aux arbres portant les aiguilles des heures, des minutes et des secondes. Il est également possible de réaliser un mécanisme dans lequel le mobile de commande est décentré par rapport au mouvement. Les mobiles d'affichage sont, ici aussi, disposés concentriquement au mobile de commande. Dans ce cas, l'affichage est plus petit, mais reste intéressant. Ces mobiles peuvent être concentriques à un arbre portant une aiguille d'affichage complémentaire, indiquant, par exemple, la seconde.

Dans une autre variante, il est possible de placer l'affichage à 3 heures, les chiffres étant alors orientés tangentiellement sur la périphérie des disques. Il est alors aussi possible de placer les deux disques 44a et 46a sur un même plan.

Ainsi, grâce au fait que le mobile de commande et les mobiles d'affichage sont concentriques, il est possible de réaliser un affichage de la date de grande dimension, par des moyens simples.

## Revendications

1. Mécanisme de quantième pour pièce d'horlogerie comportant :
- un mobile de commande (36) disposé à la périphérie du mouvement, effectuant un tour par mois et muni de première (36a) et deuxième (36b) dentures,
- un premier mobile d'affichage (44) muni d'une roue (44b) et d'un premier disque (44a) portant les chiffres des unités du quantième,
- un deuxième mobile d'affichage (46) munie d'une roue (46b) et d'un second disque (46a) portant les chiffres des dizaines du quantième,
lesdits mobiles (36, 44, 46) étant concentriques les uns aux autres ,
**caractérisé en ce qu'**il comporte des premier (40) et deuxième (42) trains d'engrenages respectivement en prise avec les première (36a) et deuxième (36b) dentures et avec les roues des premier (44) et deuxième (46) mobiles d'affichage, le premier train d'engrenages étant disposé à un premier niveau, supérieur, et le deuxième train d'engrenages à un deuxième niveau, inférieur, et **en ce que** lesdits disques (44a, 46a) sont superposés.

2. Mécanisme selon la revendication 1, équipant une pièce d'horlogerie munie d'un affichage par aiguilles (18, 20, 22) pivotant au centre du mouvement, **caractérisé en ce que** lesdits mobiles (36, 44, 46) sont, en outre, concentriques audit mouvement.

3. Mécanisme selon la revendication 2, **caractérisé en ce que** les roues (44b, 46b) des mobiles d'affichage sont disposés au centre du mouvement.

4. Mécanisme selon la revendication 1, **caractérisé en ce que** le deuxième train d'engrenages est agencé de manière à ce que le deuxième mobile d'affichage (46) effectue quatre pas par tour et qu'il est muni d'un disque (46a) portant les indications « 0 » ou « rien », « 1 », « 2 » et « 3 ».

5. Mécanisme selon la revendication 1, **caractérisé en ce que** le deuxième train d'engrenages est agencé de manière à ce que le deuxième mobile d'affichage (46) effectue cinq pas par tour et qu'il est muni d'un disque (46a) portant les indications « 0 » ou « rien », « 1 », « 2 », « 3 » et « 31 ».

6. Mécanisme selon la revendication 1, **caractérisé en ce qu'**au moins l'une desdites dentures (36a, 36b) du mobile d'entraînement (36) est formée de goupilles.

## Claims

1. Timepiece date display mechanism comprising:
- a drive wheel assembly (36) at the perimeter of the movement, making one revolution per month and having first teeth (36a) and second teeth (36b),
- a first display wheel assembly (44) having a wheel (44b) and a first disc (44a) marked with the numerals of the units of the date display, and
- a second display wheel assembly (46) having a wheel (46b) and a second disc (46a) marked with the numerals of the tens of the date display,
said wheel assemblies (36, 44, 46) being concentric with each other,
which mechanism is **characterized in that** it comprises first (40) and second (42) gear trains engaging respectively with the first teeth (36a) and second teeth (36b) and with the wheels of the first (44) and second (46) display wheel assemblies, the first gear train being positioned at a first, higher level, and the second gear train at a second, lower level, and **in that** said discs (44a, 46a) are superposed.

2. Mechanism according to Claim 1, fitted to a timepiece having a display by hands (18, 20, 22) pivoting in the centre of the movement, **characterized in that** said wheel assemblies (36, 44, 46) are also concentric with said movement.

3. Mechanism according to Claim 2, **characterized in that** the wheels (44b, 46b) of the display wheel assemblies are located in the centre of the movement.

4. Mechanism according to Claim 1, **characterized in that** the second gear train is so arranged that the second display wheel assembly (46) performs four steps per revolution and has a disc (46a) marked with the indications "0" or "nothing", "1", "2" and "3".

5. Mechanism according to Claim 1, **characterized in that** the second gear train is so arranged that the second display wheel assembly (46) performs five steps per revolution and has a disc (46a) marked with the indications "0" or "nothing", "1", "2", "3" and "31".

6. Mechanism according to Claim 1, **characterized in that** at least one of said sets of teeth (36a, 36b) of the drive wheel assembly (36) consists of pins.

## Patentansprüche

1. Monatsdatumsmechanismus für Zeitmessgerät, der enthält:
- ein bewegliches Steuerelement (36), das am Umfang des Uhrwerks angeordnet ist und pro Monat eine Umdrehung ausführt und mit einer ersten Zahnung (36a) und einer zweiten Zahnung (36b) versehen ist,
- ein erstes bewegliches Anzeigeelement (44), das mit einem Rad (44b) und einer ersten Scheibe (44a), die die Einerziffern des Monatsdatums trägt, versehen ist, und
- ein zweites bewegliches Anzeigeelement (46), das mit einem Rad (46b) und einer zweiten Scheibe (46a), die die Zehnerziffern des Monatsdatums trägt, versehen ist,
wobei die beweglichen Elemente (36, 44, 46) zueinander konzentrisch sind,
**dadurch gekennzeichnet, dass** er einen ersten Getriebezug (40) und einen zweiten Getriebezug (42) aufweist, die mit der ersten Zahnung (36a) bzw. mit der zweiten Zahnung (36b) und mit den Rädern des ersten beweglichen Anzeigeelements (44) bzw. des zweiten beweglichen Anzeigeelements (46) in Eingriff sind, wobei der erste Getriebezug auf einer ersten höheren Höhe angeordnet ist und der zweite Getriebezug auf einer zweiten niedrigeren Höhe angeordnet ist, und dass die Scheiben (44a, 46a) einander überlagert sind.

2. Mechanismus nach Anspruch 1, mit dem ein Zeitmessgerät ausgerüstet ist, das mit einer Anzeige durch Zeiger (18, 20, 22) versehen ist, die um das Zentrum des Uhrwerks schwenken, **dadurch gekennzeichnet, dass** die beweglichen Elemente (36, 44, 46) auch zu dem Uhrwerk konzentrisch sind.

3. Mechanismus nach Anspruch 2, **dadurch gekennzeichnet, dass** die Räder (44b, 46b) der beweglichen Anzeigeelemente im Zentrum des Uhrwerks angeordnet sind.

4. Mechanismus nach Anspruch 1, **dadurch gekennzeichnet, dass** der zweite Getriebezug in der Weise angeordnet ist, dass das zweite bewegliche Anzeigeelement (46) vier Schritte pro Umdrehung ausführt und dass es mit einer Scheibe (46a) versehen ist, die die Angaben "0" oder "nichts", "1", "2" und "3" trägt.

5. Mechanismus nach Anspruch 1, **dadurch gekennzeichnet, dass** der zweite Getriebezug in der Weise angeordnet ist, dass das zweite bewegliche Anzeigeelement (46) fünf Schritte pro Umdrehung ausführt und dass es mit einer Scheibe (46a) versehen ist, die die Angaben "0" oder "nichts", "1", "2", "3" und "31" trägt.

6. Mechanismus nach Anspruch 1, **dadurch gekennzeichnet, dass** wenigstens eine der Zahnungen (36a, 36b) des beweglichen Antriebselements (36) aus Zapfen gebildet ist.
